# EUROPÄISCHE PATENTSCHRIFT

(11) **EP 3 112 514 B1**
(45) Veröffentlichungstag und Bekanntmachung des Hinweises auf die Patenterteilung: **13.12.2017**
(21) Anmeldenummer: 15001946.1
(22) Anmeldetag: 30.06.2015
(51) Int. Cl.: D06F 25/00, D06F 58/22, D06F 58/20

(54) **WÄSCHETROCKNER MIT FLUSENFILTERKASSETTE**
LAUNDRY DRYER WITH LINT FILTER CARTRIDGE
SÈCHE-LINGE DOTÉ D'UNE CASSETTE DE FILTRE À PELUCHES

(43) Veröffentlichungstag der Anmeldung: 04.01.2017
(73) Patentinhaber: V-Zug AG, 6301 Zug (CH)
(72) Erfinder: Hansmann, Christoph, 6343 Rotkreuz (CH)
(74) Vertreter: Sutter, Kurt

(56) Entgegenhaltungen:
- EP-A1- 2 495 363
- EP-A1- 2 781 646

## Beschreibung

### Gebiet der Erfindung

Die Erfindung betrifft einen Wäschetrockner mit einer Flusenfiltervorrichtung zum Entfernen von Flusen aus dem Prozessluftstrom mit einer Flusenfilterkassette, umfassend ein Hauptfilter und einen Flusenabscheider mit einem Flusensammelbehälter.

### Hintergrund

In einem Wäschetrockner sollte zur Entfernung von Flusen aus einem Prozessluftstrom eine Flusenfiltervorrichtung vorhanden sein. Die Flusenfiltervorrichtung weist dabei ein Hauptfilter auf, das aufgrund der am Hauptfilter abgelagerten Flusen periodisch von Hand gereinigt werden muss oder durch eine automatische Reinigungsvorrichtung sauber gehalten wird.

In EP 2 495 363 ist ein Wäschetrockner dargestellt mit einem Hauptfilter und einer Absaugdüse. Das Flusenfilter kann relativ zur Absaugdüse rotiert werden, so dass die Absaugdüse das ganze Flusenfilter überstreicht und dabei die Flusen vom Hauptfilter absaugt. Die mit Flusen angereicherte Luft, welche durch die Absaugdüse tritt, strömt in Richtung Abscheidevorrichtung, wo die abgesaugten Flusen abgeschieden und einem Flusenbehälter zugeführt werden.

Ein sich automatisch reinigendes Hauptfilter hat den Vorteil, dass die Flusenfiltervorrichtung weniger oft gereinigt werden muss. Nachteilig ist allerdings, dass zusätzlich zur Reinigung des Hauptfilters auch der Flusenbehälter entleert und der Flusenabscheider, welcher die abgesaugten Flusen dem Flusenbehälter zuführt, gereinigt werden sollten.

### Darstellung der Erfindung

Es ist Aufgabe der vorliegenden Erfindung, eine sich automatisch reinigende Flusenfiltervorrichtung eines Wäschetrockners so auszugestalten, dass die Flusenfiltervorrichtung durch einen Benutzer effizient gewartet werden kann.

Diese Aufgabe wird vom Wäschetrockner gemäss Anspruch 1 erfüllt. Demgemäss umfasst der Wäschetrockner eine Trommel zur Aufnahme von Wäsche, ein erstes Mittel zum Erzeugen eines Prozessluftstroms zum Trocknen der Wäsche und eine Flusenfiltervorrichtung zum Entfernen von Flusen aus dem Prozessluftstrom. Die Flusenfiltervorrichtung umfasst eine Flusenfilterkassette und ein zweites Mittel zur Erzeugung eines Absaugluftstroms. Die Flusenfilterkassette umfasst ein Kassettengehäuse, ein Hauptfilter und einen Flusenabscheider mit einem Flusensammelbehälter. Die Flusenfilterkassette ist derart im Gerät angeordnet, dass der Prozessluftstrom durch das Hauptfilter tritt und derart ausgestaltet, dass der Absaugluftstrom die Flusen vom Hauptfilter entfernt. Der Flusenabscheider ist derart ausgestaltet, dass Flusen aus dem Absaugluftstrom in den Flusensammelbehälter abgeschieden werden.

Auf diese Weise wird der Hauptfilter automatisch gereinigt, indem die am Hauptfilter abgelagerten Flusen mittels des Absaugluftstroms zum Flusenabscheider transportiert werden und die Flusen sich im Flusensammelbehälter absetzen.

Die Flusenfilterkassette ist derart ausgestaltet, dass sie dem Wäschetrockner als einzelne Baugruppe zur Reinigung entnehmbar ist. Mit anderen Worten kann der Benutzer die Flusenfilterkassette also als Ganzes vom Wäschetrockner trennen, vorteilhaft ohne Werkzeuge, um sie zu reinigen. Die Entnahme ist dabei reversibel, sodass die Flusenfilterkassette in einer unbestimmten Anzahl von Vorgängen entnommen und wieder eingesetzt werden kann.

Durch diese Anordnung wird die Reinigung der Flusenfiltervorrichtung vereinfacht, weil sämtliche Komponenten des Filtersystems, welche vom Benutzer regelmässig gereinigt werden müssen, in einer Einheit angeordnet sind und durch einen einzigen Vorgang vom Wäschetrockner entnommen werden können.

Vorzugsweise weist das Hauptfilter eine erste und eine zweite Seite auf. In einer Ausführung ist das Hauptfilter derart im Gerät angeordnet, dass der Prozessluftstrom das Hauptfilter in Richtung von der ersten Seite zur zweiten Seite und der Absaugluftstrom das Hauptfilter in Richtung von der zweiten Seite zur ersten Seite durchströmt.

Das Hauptfilter dient vorzugsweise als erstes Filter zum Filtern der Prozessluft, nachdem die Prozessluft die Trommel verlassen hat.

Die Flusen aus dem Prozessluftstrom setzen sich sodann auf der ersten Seite des Hauptfilters ab und werden insbesondere in der Zeit zwischen zwei Trocknungsvorgängen, während derer der Prozessluftstrom gar nicht oder nur mit (verglichen mit einem Trocknungsvorgang) geringer Geschwindigkeit strömt, durch den Absaugluftstrom von der ersten Seite des Hauptfilters wieder entfernt.

In einer besonderen Ausführung ist das Hauptfilter derart im Gerät angeordnet, dass der Prozessluftstrom das Hauptfilter in Richtung von der ersten Seite zur zweiten Seite durchströmt, und der Absaugluftstrom entlang der ersten Seite des Hauptfilters strömt. In dieser Ausführung tritt der Absaugluftstrom nicht durch das Hauptfilter hindurch sondern strömt der ersten Seite des Hauptfilters entlang, nimmt die durch den Prozessluftstrom auf der ersten Seite des Hauptfilters abgesetzten Flusen auf und transportiert diese zum Flusensammelbehälter.

Vorzugsweise weist der Wäschetrockner eine Steuerung auf, die dazu ausgestaltet ist, dass während dem Absaugen des Hauptfilters das erste Mittel zum Erzeugen eines Prozessluftstroms betrieben wird. Insbesondere ist die Leistung des ersten Mittels zum Erzeugen eines Prozessluftstroms während dem Absaugen des Hauptfilters niedriger als während dem Trocknungsbetrieb.

Diese Ansteuerung des ersten Mittels führt dazu, dass während des Flusenfilter-Reinigungsvorgangs keine mit Flusen beladene Prozessluft in rückwärtiger Richtung, d.h. der Strömungsrichtung des Prozessluftstroms während des Trocknungsvorgangs entgegengesetzt, durch die Vorrichtung zur Lufttrocknung, insbesondere durch die Wärmetauscher der Entfeuchtungs- und Heizvorrichtung, strömt, sodass sich an der Vorrichtung zur Lufttrocknung Flusen absetzen könnten, welche die Trocknungseffizienz, insbesondere die Effizienz der Wärmetauscher, reduzieren würden.

In einer besonderen Ausführung sind die Trommel und die Flusenfilterkassette derart angeordnet, dass der Prozessluftstrom durch die Trommel und durch die Flusenfilterkassette strömt. Der Prozessluftstrom führt durch die Trommel zur Trocknung der Wäsche und wird dabei mit Feuchtigkeit und mit Flusen angereichert. Zur Entfernung der Flusen wird der Prozessluftstrom nach dem Durchströmen der Trommel durch die Flusenfilterkassette geführt. Insbesondere durchläuft der Prozessluftstrom sodann erst nach der Flusenfilterkassette die Wärmetauscher der Vorrichtung zur Lufttrocknung.

Vorteilhaft ist das Hauptfilter kreisscheibenförmig ausgebildet, und es ist ein Drehantrieb vorgesehen, um das Hauptfilter um eine Kreismittelachse des Hauptfilters zu drehen.

In einer besonderen Ausführung weist das Kassettengehäuse eine Absaugdüse auf, welche relativ zum Hauptfilter derart angeordnet ist, dass sich die Absaugdüse von der Kreismittelachse des Hauptfilters zu einer Peripherie des Hauptfilters erstreckt.

Einerseits kann durch diese Anordnung die Absaugdüse klein ausgestaltet sein, damit der Prozessluftstrom, welcher durch das Hauptfilter strömt, durch die Absaugdüse nicht unnötig behindert wird, aber andererseits kann das Hauptfilter trotzdem vollständig abgesaugt werden, indem das Hauptfilter durch den Drehantrieb gedreht wird.

Vorzugsweise weist die Flusenfilterkassette ein erstes Zahnrad und der Drehantrieb ein zweites Zahnrad auf, derart, dass das erste Zahnrad und das zweite Zahnrad im eingesetzten Zustand der Flusenfilterkassette ineinandergreifen und eine lösbare Verbindung zur Antriebskraftübertragung bilden.

In einer besonderen Ausführung ist die Flusenfilterkassette dem Wäschetrockner von der Frontseite entnehmbar. Unter Frontseite ist diejenige Seite des Wäschetrockners zu verstehen, an welcher die Benutzertüre (1a) zum Be- und Entladen der Trommel angeordnet ist. Aufgrund dessen, dass der Benutzer den Wäschetrockner derart positioniert, dass er problemlos die Trommel füllen und entleeren kann, ist durch die Entnehmbarkeit der Flusenfilterkassette von der Frontseite her diese ebenfalls problemlos zugänglich und für die Reinigung einfach zu entnehmen.

Vorzugsweise ist der Flusensammelbehälter mindestens teilweise aus einem luftdurchlässigen textilen Material und/oder aus luftdurchlässigem Kunststoff gebildet. Insbesondere kann der Flusensammelbehälter aus einem für den Einmalgebrauch vorgesehenen Material gebildet sein. Beim Einmalgebrauch ist vorgesehen, dass der Flusensammelbehälter nicht geleert wird, sondern, insbesondere wenn er voll ist, mit dem Inhalt entsorgt wird. Unter textilem Material ist ein Gebilde zu verstehen, welches aus Fasern hergestellt wird, wie z.B. ein Gewebe, Vlies, Gewirk oder Gestrick. Optional kann der Flusensammelbehälter der Flusenfilterkassette entnehmbar sein. Durch die Luftdurchlässigkeit wird erreicht, dass die Luft, welche in den Flusensammelbehälter eintritt, diesen unter Ablagerung der Flusen durch dessen Wände wieder verlassen kann.

Vorteilhaft ist der Flusensammelbehälter im Kassettengehäuse angeordnet, und das Kassettengehäuse weist einen abnehmbaren Deckel auf, welcher den Flusensammelbehälter abdeckt. So bildet das Kassettengehäuse eine Führung für die aus dem Flusensammelbehälter austretende Luft, und dennoch hat der Benutzer durch Abnehmen des Deckels Zugriff auf den Flusensammelbehälter.

In diesem Fall ist der Deckel mit Vorteil, ohne Entnahme der Flusenfilterkassette aus dem Wäschetrockner, von einer Aussenseite des Wäschetrockners zugänglich. Für den Fall, dass der Benutzer beispielsweise nur den Flusensammelbehälter mit einem Staubsauger entleeren möchte.oder einen als Flusensammelbehälter ausgestalteten Textilsack auswechseln möchte, ist dies auf einfache Weise möglich, weil nicht die gesamte Flusenfilterkassette dem Wäschetrockner entnommen werden muss.

In einer weiteren besonderen Ausführung weisen der Flusensammelbehälter eine Dichtlippe und das Kassettengehäuse eine Absaugdüse auf. Die Dichtlippe dichtet den Flusensammelbehälter gegen die Absaugdüse ab und der Absaugluftstrom tritt durch die Absaugdüse in den Flusensammelbehälter. Unter "dichtet gegen die Absaugdüse ab" ist zu verstehen, dass die Dichtlippe des insbesondere auswechselbaren Flusensammelbehälters die Absaugdüse mit dem Flusensammelbehälter derart verbindet, dass bei Durchströmung dieser Verbindung durch den Absaugluftstrom keine oder nur vernachlässigbar wenig Luft entweicht.

Vorteilhaft weist der Flusenabscheider ein Nebenfilter im Absaugluftstrom nach dem Flusensammelbehälter auf, d.h. der Absaugluftstrom tritt zunächst durch den Flusensammelbehälter und erst dann durch das Nebenfilter. Das Nebenfilter dient zum Entfernen restlicher Flusen aus dem Absaugluftstrom auf, d.h. zum Entfernen von Flusen, welche nicht im Flusensammelbehälter zurückgehalten wurden. Das Nebenfilter entfernt dabei die im Absaugluftstrom übriggebliebenen Flusen, die sich noch nicht im Flusensammelbehälter abgesetzt haben, damit ein möglichst sauberer Absaugluftstrom die Flusenfilterkassette verlässt.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Wäschetrockner mit Ansicht Frontseite,
Fig. 2 eine Flusenfilterkassette mit Ansicht von der Rückseite ohne Hauptfilter,
Fig. 3 eine schematische Darstellung des Prozessluft- und Absaugluftstroms für zwei Ausführungsvarianten (3a) und (3b),
Fig. 4 eine Flusenfilterkassette mit Ansicht von der Frontseite in Explosionsdarstellung,
Fig. 5 einen Flusensammelbehälter,
Fig. 6 eine Flusenfilterkassette mit Ansicht von der Rückseite in Explosionsdarstellung.

### Wege zur Ausführung der Erfindung

Fig. 1 zeigt eine Ausführung eines Wäschetrockners 1 mit einer Trommel 2, wobei sich die Frontseite 11 des Wäschetrockners 1 im Vordergrund der Figur befindet. Die Trommel 2 ist von der Frontseite her durch das Öffnen einer Türe 1a zugänglich, um Wäsche zur Trocknung einzufüllen. Weiter weist der Wäschetrockner 1 eine Flusenfilterkassette 3-10 auf, in welcher aus dem Prozessluftstrom Flusen entfernt werden. Die Flusenfilterkassette ist Teil der Flusenfiltervorrichtung, welche zusätzlich ein Absauggebläse (nicht gezeigt) aufweist. Während des Trocknungsvorgangs wird die Trommel 2 mit einem Prozessluftstrom durchströmt, um die Wäsche zu trocknen. Der Prozessluftstrom wird dabei mit Feuchtigkeit und Flusen angereichert. In der vorliegenden Ausführung verlässt der feuchte und mit Flusen angereicherte Prozessluftstrom die Trommel 2 in Richtung Frontseite 11 und tritt von oben her in die Flusenfilterkassette 3-10 ein.

Die Flusenfilterkassette 3-10 ist unterhalb der Trommel 2 im Sockel des Wäschetrockners 1 an der Frontseite 11 angeordnet.

Der Prozessluftstrom tritt von oben in die Flusenfilterkassette 3-10 ein. Vorteilhaft ist die Flusenfilterkassette 3-10 quaderförmig und besitzt eine Oberkante, durch welche die Prozessluft von der Trommel 2 in sie eintreten kann. Der Prozessluftstrom tritt sodann gegen hinten (d.h. durch die der Frontseite 11 gegenüber liegende Seite der Flusenfilterkassette 3-10) wieder aus der Flusenfilterkassette aus, um sodann in eine (weiter unten beschriebene) Entfeuchtungs- und Heizvorrichtung 13 des Wäschetrockners einzutreten.

Fig. 2 und 6 zeigen die Flusenfilterkassette 3-10 von der Rückseite betrachtet. Die Flusenfilterkassette 3-10 umfasst ein Kassettengehäuse 3, eine Absaugdüse 4, ein Hauptfilter 5 mit einer ersten Seite 51, einer zweiten Seite 52 und einer Kreismittelachse 53. In der vorliegenden Ausführung ist das Hauptfilter 5 kreisscheibenförmig ausgestaltet. Die erste Seite 51 des Hauptfilters 5 ist dabei zum Inneren der Flusenfilterkassette 3-10 gerichtet und die zweite Seite 52 nach aussen, wobei die zweite Seite 52 in Fig. 6 von vorne her betrachtet wird.

Das Hauptfilter 5 ist auf der der Frontseite 11 gegenüber liegenden Seite der Flusenfilterkassette 3 - 10 angeordnet.

Der Prozessluftstrom tritt von oben her durch eine Gitterstruktur 31 in die Flusenfilterkassette 3-10 ein und verlässt die Flusenfilterkassette 3-10, wie erwähnt, in Richtung Rückseite (in Fig. 2 und 6 die vordere Seite), wobei der Prozessluftstrom dabei durch das Hauptfilter 5 strömt. Der Prozessluftstrom tritt dabei in das Hauptfilter 5 durch die erste Seite 51 ein und verlässt das Hauptfilter 5 durch die zweite Seite 52. Die sich im Prozessluftstrom befindlichen Flusen werden vom Hauptfilter 5 gefiltert, wobei aufgrund der Strömungsrichtung die Flusen sich auf der ersten Seite 51 des Hauptfilters 5 sammeln.

Der aus der Flusenfilterkassette 3-10 austretende, von Flusen gereinigte Prozessluftstrom kann beliebig weiterverwendet werden. In der vorliegenden Ausführung wird der Prozessluftstrom durch eine Entfeuchtungs- und Heizvorrichtung 13 im Sockel des Wäschetrockners 1 aufbereitet und erneut in die Trommel 2 zur Trocknung von Wäsche eingeführt.

Die Entfeuchtungs- und Heizvorrichtung 13 weist in bekannter Weise beispielsweise einen ersten, gekühlten Wärmetauscher auf, in welchem der Prozessluft Feuchte entzogen wird, und (im Prozessluftstrom hinter dem ersten Wärmetauscher) einen zweiten, geheizten Wärmetauscher, mit welchem die Prozessluft zur Aufnahme neuer Feuchte wieder aufgeheizt werden kann.

Die Figuren 3a und 3b zeigen schematisch den Aufbau sowie die Luftströme des Wäschetrockners. In beiden Figuren wird die mit Feuchte und mit Flusen beladene Prozessluft (durchgezogene Linie mit Pfeilen) aus der Trommel 2 zur Flusenfilterkassette 3-10 befördert, wobei ein Prozessluftventilator 14 die Saugleistung erbringt. Der Prozessluftstrom verlässt die Flusenfilterkassette 3-10 durch den Hauptfilter 5, strömt durch die Entfeuchtungs- und Heizvorrichtung 13 und gelangt zurück in die Trommel.

Zum Absaugen der Flusen vom Hauptfilter 5 ist ein Absauggebläse 15 vorgesehen, der die Luft in einer Rohrleitung 18 von der Flusenfilterkassette 3 - 10 an der Entfeuchtungs- und Heizvorrichtung 13 vorbei zu einer Stelle befördert, die sich im Prozessluftkreislauf zwischen der Entfeuchtungs- und Heizvorrichtung 13 und der Trommel 2 befindet.

In der Rohrleitung 18 ist ein Absperrventil 17 angeordnet, mit welchem die Rohrleitung 18 blockiert werden kann, um zu verhindern, dass Luft während der Wäschetrocknung durch die Rohrleitung 18 fliesst. Dies wäre unerwünscht, da damit einerseits die Entfeuchtungs- und Heizvorrichtung 13 umgangen und andererseits Feuchtigkeit in den Flusenbehälter eingebracht würde.

Die Figuren 3a und 3b unterscheiden sich im Weg des Absaugluftstroms (gestrichelte Linie mit Pfeilen) .

Beim Betrieb gemäss Fig. 3a werden während des Absaugvorgangs sowohl der Prozessluftventilator 14 als auch das Absauggebläse 15 betrieben. Der Prozessluftventilator 14, welcher primär zur Erzeugung des Prozessluftstroms während der Wäschetrocknung dient, wird während des Absaugvorgangs auf einer niedrigeren Leistung betrieben als während des Trocknungsvorgangs. Indem der Prozessluftventilator 14 nicht völlig abgeschaltet wird, kann annähernd vollständig verhindert werden, dass während des Absaugvorgangs mit Flusen beladene Prozessluft in rückwärtiger Richtung (d.h. der Strömungsrichtung des Prozessluftstroms während des Trocknungsvorgangs entgegengesetzt) durch die Entfeuchtungs- und Heizvorrichtung 13 strömt und durch ein Ablagern von Flusen an den Wärmetauschern dessen Effizienz reduziert. Der Absaugluftstrom gelangt deshalb durch die weiter unten beschriebene Gitterstruktur 31 in die Flusenfilterkassette 3-10, strömt zur Entfernung der Flusen vom Hauptfilter 5 entlang der ersten Seite 51 des Hauptfilters 5 und tritt durch die Absaugdüse 4 in den Flusensammelbehälter 6 und wird in die Trommel 2 zurückbefördert.

Beim Betrieb gemäss Fig. 3b wird während des Absaugvorgangs der Prozessluftventilator 14, nicht betrieben. Der Absaugluftstrom tritt in diesem Fall durch die Rohrleitung 18 in den Bereich zwischen Entfeuchtungs- und Heizvorrichtung 13 und Trommel 2. Von dort kann die Luft über die Trommel 2 und/oder durch die Entfeuchtungs- und Heizvorrichtung 13 wieder zurück in die Flusenfilterkassette 3-10 strömen. Gegenüber der Betriebsvariante gemäss Fig. 3a hat diese Variante den Nachteil, dass sich unter Umständen Flusen auf den Wärmetauschern auf der Entfeuchtungs- und Heizvorrichtung 13 absetzen und dessen Effizienz reduzieren können.

Der Absaugvorgang wird beispielsweise zwischen zwei nachfolgenden Trocknungsvorgängen durchgeführt, oder der Trocknungsvorgang wird zur Absaugung des Hauptfilters 5 kurz unterbrochen. Ein Absaugvorgang kann beispielsweise ausgelöst werden, indem eine Steuerung 16 des Wäschetrockners nach einer vorprogrammierten Prozesslaufzeit die Absaugung des Hauptfilters 5 einleitet, oder wenn ein Messgerät die sich auf dem Hauptfilter 5 angesammelte Flusenmenge detektiert und aufgrund dessen die Absaugung des Hauptfilters 5 einleitet.

Während des Absaugvorgangs strömt der Absaugluftstrom nach Aufnahme der Flusen am Hauptfilter 5 in die Absaugdüse 4. Aufgrund der Ausführung nach Fig. 2 und 6 schmal und länglich ausgeführten Absaugdüse 4, welche sich von der Kreismittelachse 53 des Hauptfilters 5 zu einer Peripherie des Hauptfilters 5 erstreckt, werden durch den Absaugluftstrom lediglich die Flusen, welche sich unmittelbar vor der Absaugdüse 4 an der ersten Seite 51 des Hauptfilters 5 befinden, entfernt.

Es ist ein Drehantrieb vorgesehen, um das Hauptfilter 5 um die Kreismittelachse 53 des Hauptfilters 5 zu drehen. Durch Drehung des Hauptfilters 5, während dem die Flusen durch den Absaugluftstrom vor der Absaugdüse 4 entfernt werden, wird das gesamte Hauptfilter 5 gereinigt. Eine schmale Absaugdüse führt einerseits zu einer lokal besseren Saugleistung und behindert andererseits den Prozessluftstrom nur geringfügig. Die Absaugdüse 4 ist dabei unmittelbar entfernt zum Hauptfilter 5 angeordnet, wobei die Absaugdüse 4 beispielsweise um 2 mm vom Hauptfilter beabstandet ist.

Die Absaugdüse 4 ist in einer Trennwand 20 des Kassettengehäuses 3 angeordnet. Die Trennwand 20 trennt einen Filterraum 21 von einer Behälterkammer 22, welche beide von der Filterkassette 3-10 angeordnet sind.

Am Filterraum 21 ist eine Eintrittsöffnung 23 vorgesehen, durch welche die von der Trommel 2 kommende Prozessluft in die Filterkassette 3-10 eintritt. Die Eintrittsöffnung 23 ist vorzugsweise an einer Kante der Filterkassette 3-10, insbesondere an deren Oberkante angeordnet. An der Eintrittsöffnung 23 ist in der dargestellten Ausführung eine Gitterstruktur 31 vorgesehen, welche verhindert, dass Grobteile in den Filterraum 21 eindringen und dort das Hauptfilter 5 beschädigen.

Weiter ist am Filterraum 21 eine Austrittsöffnung 24 vorgesehen, welche vorzugsweise rund ist. An dieser Austrittsöffnung ist das Hauptfilter 5 angeordnet.

Die Austrittsöffnung 24 ist vorteilhaft quer, insbesondere senkrecht, zur Eintrittsöffnung 23 angeordnet.

Der Filterraum 21 weist einen eingangsseitigen Abschnitt 21a und einen ausgangseitigen Abschnitt 21b auf (Fig. 2). Der Eingangsseitige Abschnitt 21a ist näher an der Eintrittsöffnung 23 als der ausgangsseitige Abschnitt 21b angeordnet. Der eingangsseitige Abschnitt 21a besitzt in einer Richtung senkrecht zum Hauptfilter 5 eine grössere Ausdehnung als der ausgangsseitige Abschnitt 21b. Damit bietet der eingangsseitige Abschnitt 21a einen grossen Leitungsquerschnitt für den eintretenden Prozessluftstrom, während der ausgangsseitige Abschnitt 21b Raum für die Behälterkammer 22 lässt.

Fig. 4 zeigt die Flusenfilterkassette 3-10 aus seitlicher Perspektive in einer Explosionsdarstellung. Die Flusenfilterkassette 3-10 umfasst einen Flusensammelbehälter 6, welcher in der Behälterkammer 22 angeordnet ist.

Weiter ist ein Nebenfilter 9 an einer Ausgangsöffnung der Behälterkammer 22 angeordnet, durch welche die Absaugluft die Behälterkammer verlässt.

Das Nebenfilter 9 umfasst einen Nebelfilterdeckel, eine Filtermatte, einen Grundkörper und ein eingearbeitetes Sieb (Einzelteile nicht gezeigt). Der mit Flusen beladene Absaugluftstrom tritt durch die Absaugdüse 4 in den Flusensammelbehälter 6 ein (Pfeilrichtung).

Ein Deckel 10 ist zur Frontseite 11 des Wäschetrockners 1 gerichtet und schliesst die Behälterkammer 22 in dieser Richtung ab.

Der Flusensammelbehälter 6 ist beispielsweise aus einem luftdurchlässigen, textilen Material hergestellt, wobei die Fasern im Textil als Filter dienen und den grössten Teil der Flusen im Flusensammelbehälter 6 zurückbehalten. Als Flusensammelbehälter 6 kann beispielsweise ein Staubsack ähnlich wie bei einem Staubsauger verwendet werden.

Der Absaugluftstrom verlässt den Flusensammelbehälter 6 durch dessen luftdurchlässige Wände und wird durch das Nebenfilter 9 aus der Behälterkammer 22 geführt, um die im Absaugluftstrom übrig gebliebenen Fasern und Staubpartikel möglichst vollständig zu entfernen. Der gereinigte Absaugluftstrom verlässt die Flusenfilterkassette über einen Auslassstutzen 12 (gezeigt in Fig. 2).

Der Flusensammelbehälter 6 ist je nach Ausführungsform ein einmal zu gebrauchendes Wegwerfteil oder er ist zur mehrfachen Verwendung vorgesehen.

In einer anderen Ausführung kann beispielsweise auf einen luftdurchlässigen Sack verzichtet werden, wenn die Flusen z.B. durch Zentrifugalkräfte in einem robusten Flusensammelbehälter 6 abgelagert werden.

Der Flusensammelbehälter 6 ist von der Frontseite 11 des Wäschetrockners 1 durch Öffnen des Deckels 10 zugänglich, ohne dass die ganze Flusenfilterkassette dem Wäschetrockner entnommen werden müsste. Dadurch kann der Flusensammelbehälter mühelos ausgewechselt oder ein als Kunststoffbehälter ausgestalteter Flusensammelbehälter mit einem Staubsauger gereinigt werden.

Der Deckel 10 kann optional von der Blende des Wäschetrockners 1 abgedeckt sein.

Fig. 5 zeigt in Detailansicht den Flusensammelbehälter 6 mit einer Aufnahmeplatte 7 und einer Dichtlippe8. Die Aufnahmeplatte 7 umgibt die Dichtlippe 8. Die Dichtlippe 8 umgibt ihrerseits eine Öffnung im Flusensammelbehälter 6. Die Aufnahmeplatte 7 wird dabei in eine Vorrichtung (nicht gezeigt) am Kassettengehäuse 3 eingeführt, um den Flusensammelbehälter 6 relativ zum Kassettengehäuse 3 auszurichten.

Im montierten Zustand des Flusensammelbehälters ragt das Flusensammelbehälter-seitige Ende der Absaugdüse 4 durch die erwähnte Öffnung in den Flusensammelbehälter 6. So gelangt der durch die Absaugdüse 4 geführte Absaugluftstrom direkt in den Flusensammelbehälter. Die Dichtlippe 8 dichtet den Flusensammelbehälter 6 gegen die Absaugdüse 4 ab, sodass ohne grössere Strömungsverluste der Absaugluftstrom in den Flusensammelbehälter 6 eintritt.

Die Flusenfilterkassette 3-10 ist von der Frontseite 11 des Wäschetrockners 1 in einfacher Weise entnehmbar. Durch die kompakte Bauweise der Flusenfilterkassette ist sowohl das Hauptfilter 5, der Flusensammelbehälter 6, als auch das Nebenfilter 9 in einer Baugruppe untergebracht, welche als Einheit aus dem Wäschetrockner 1 entnommen werden kann. Dadurch liegen nach Entnahme der Flusenfilterkassette 3-10 dem Benutzer sämtliche regelmässig zu reinigende Bauteile vor, und ein komplizierter Ausbau unterschiedlicher Komponenten erübrigt sich. Der Benutzer legt die Flusenfilterkassette 3-10 auf einer Arbeitsfläche ab und reinigt die einzelnen Bauteile. Das Kassettengehäuse 3, das Hauptfilter 5 und das Nebenfilter 9 sind derart ausgestaltet, dass sie mit Wasser gereinigt werden können. Damit die Flusenfilterkassette 3-10 relativ zum Wäschetrockner 1 richtig positioniert ist, kann eine Verriegelung vorgesehen sein, die durch den Benutzer von Hand betätigt werden kann.

Bemerkungen:
- In einer besonderen Ausführung kann die Flusenfilterkassette (3-10) derart angeordnet sein, dass die Flusenfilterkassette (3-10) nur bei geöffneter Benutzertüre 1a entnehmbar ist.
- Die Flusenfilterkassette kann eine Kassettenverrieglung aufweisen, um eine Entnahme der Flusenfilterkassette während eines Trocknungsvorgangs zu verhindern.
- Insbesondere ist die Flusenfilterkassette (3-10) derart angeordnet, dass der Absaugluftstrom durch das Hauptfilter (5) und durch den Flusenabscheider (6-9) strömt oder dass der Absaugluftstrom entlang dem Hauptfilter (5),insbesondere entlang der ersten Seite (51) des Hauptfilters (5), und durch den Flusenabscheider (6-9) strömt.
- In einer besonderen Ausführung ist das Hauptfilter 5 an der Flusenfilterkassette 3-10 an der im eingesetzten Zustand der Frontseite 11 des Wäschetrockners gegenüberliegenden Seite angeordnet. Diese Anordnung führt zu einem einfacheren Einsetzen der Flusenfilterkassette, weil durch die durch den Benutzer vorzunehmende Einsetzbewegung das erste Zahnrad der Flusenfilterkassette mit dem zweiten Zahnrad des Drehantriebs unmittelbar ineinandergreift.
- In einer besonderen Ausführung, wird der Absaugluftstrom aus der Flusenfilterkassette abgesaugt und wird in den Kanal des Prozessluftstroms zwischen der Trommel und der Entfeuchtungs- und Heizvorrichtung eingeleitet.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wäschetrockner (1) mit
einer Trommel (2) zur Aufnahme von Wäsche,
einem ersten Mittel (14) zum Erzeugen eines Prozessluftstroms zum Trocknen der Wäsche,
einer Flusenfiltervorrichtung zum Entfernen von Flusen aus dem Prozessluftstrom umfassend eine Flusenfilterkassette (3-10) und ein zweites Mittel (15) zur Erzeugung eines Absaugluftstroms,
wobei die Flusenfilterkassette (3-10)
- ein Kassettengehäuse (3), ein Hauptfilter (5) und einen Flusenabscheider (6-9) mit einem Flusensammelbehälter (6) umfasst und
- derart angeordnet ist, dass der Prozessluftstrom durch das Hauptfilter (5) tritt und
- derart ausgestaltet ist, dass die Flusen vom Hauptfilter (5) mittels des Absaugluftstroms entfernbar sind,
- wobei der Flusenabscheider (6-9) derart ausgestaltet ist, dass Flusen aus dem Absaugluftstrom im Flusensammelbehälter (6) abgelagert werden,
**dadurch gekennzeichnet, dass** die Flusenfilterkassette (3-10) dem Wäschetrockner (1) als einzelne Baugruppe zur Reinigung entnehmbar ist.

2. Wäschetrockner (1) nach Anspruch 1, wobei das Hauptfilter (5) eine erste Seite (51) und eine zweite Seite (52) aufweist, derart angeordnet, dass der Prozessluftstrom das Hauptfilter (5) in Richtung von der ersten Seite (51) zur zweiten Seite (52) und der Absaugluftstrom das Hauptfilter (5) in Richtung von der zweiten Seite (52) zur ersten Seite (51) durchströmt.

3. Wäschetrockner (1) nach Anspruch 1, wobei das Hauptfilter (5) eine erste Seite (51) und eine zweite Seite (52) aufweist, derart angeordnet, dass der Prozessluftstrom das Hauptfilter (5) in Richtung von der ersten Seite (51) zur zweiten Seite (52) durchströmt und der Absaugluftstrom entlang der ersten Seite (51) strömt.

4. Wäschetrockner (1) nach einem der vorangehenden Ansprüche, wobei der Wäschetrockner (1) eine Steuerung (16) aufweist, die dazu ausgestaltet ist, dass während dem Absaugen des Hauptfilters (5) das erste Mittel (14) zum Erzeugen eines Prozessluftstroms betrieben wird und insbesondere die Leistung des ersten Mittels zum Erzeugen eines Prozessluftstroms während dem Absaugen des Hauptfilters (5) niedriger ist als während des Trocknungsbetriebs.

5. Wäschetrockner (1) nach einem der vorangehenden Ansprüche, wobei die Flusenfilterkassette (3-10) derart angeordnet ist, dass der Prozessluftstrom von oben in die Flusenfilterkassette (3-10) einströmt und sodann durch eine einer Frontseite (11) des Wäschetrockners gegenüber liegende Seite aus der Flusenfilterkassette (3-10) ausströmt.

6. Wäschetrockner (1) nach einem der vorangehenden Ansprüche, wobei das Hauptfilter (5) kreisscheibenförmig ausgebildet ist und wobei ein Drehantrieb vorgesehen ist zur Drehung des Hauptfilters (5) um eine Kreismittelachse (53) des Hauptfilters (5), und insbesondere, wobei das Kassettengehäuse (3) eine Absaugdüse (4) aufweist und relativ zum Hauptfilter (5) derart angeordnet ist, dass sich die Absaugdüse (4) von der Kreismittelachse (53) des Hauptfilters (5) zu einer Peripherie des Hauptfilters (5) erstreckt.

7. Wäschetrockner (1) nach Anspruch 6, wobei der Drehantrieb zur Drehung des Hauptfilters (5) stationär im Wäschetrockner (1) angeordnet und mechanisch lösbar mit der Flusenfilterkassette (3-10) gekoppelt ist, derart, dass die Flusenfilterkassette (3-10) ohne den Drehantrieb entnehmbar ist.

8. Wäschetrockner (1) nach einem der Ansprüche 6 oder 7, wobei die Flusenfilterkassette (3-10) ein erstes Zahnrad (54) und der Drehantrieb ein zweites Zahnrad aufweist, derart, dass das erste Zahnrad (54) und das zweite Zahnrad im eingesetzten Zustand der Flusenfilterkassette (3-10) ineinandergreifen.

9. Wäschetrockner nach einem der Ansprüche 6 bis 8,
wobei die Flusenfilterkassette (3-10) einen Filterraum (21) und eine Behälterkammer (22) bildet, welche von einer Trennwand (20) getrennt sind,
wobei der Flusensammelbehälter (6) in der Behälterkammer (22) angeordnet ist,
wobei der Filterraum (21) eine Eintrittsöffnung (23) zum Eintritt des Prozessluftstroms sowie eine Austrittsöffnung (24) zum Austritt des Prozessluftstroms in die bzw. aus der Flusenfilterkassette (3-10) aufweist, und wobei das Hauptfilter (6) an der Austrittsöffnung (24) angeordnet ist, und
wobei die Absaugdüse (4) an der Trennwand (20) angeordnet ist.

10. Wäschetrockner (1) nach einem der Ansprüche 6 bis 9, wobei der Flusensammelbehälter (6) eine Dichtlippe (8) aufweist, wobei die Dichtlippe (8) den Flusensammelbehälter (6) gegen die Absaugdüse (4) abdichtet und der Absaugluftstrom durch die Absaugdüse (4) in den Flusensammelbehälter (6) tritt.

11. Wäschetrockner (1) nach einem der Ansprüche 1 - 5, wobei der Flusensammelbehälter (6) eine Dichtlippe (8) und das Kassettengehäuse (3) eine Absaugdüse (4) aufweisen, wobei die Dichtlippe (8) den Flusensammelbehälter (6) gegen die Absaugdüse (4) abdichtet und der Absaugluftstrom durch die Absaugdüse (4) in den Flusensammelbehälter (6) tritt.

12. Wäschetrockner (1) nach einem der vorangehenden Ansprüche, wobei die Flusenfilterkassette (3-10) dem Wäschetrockner (1) von einer Frontseite (11) entnehmbar ist, und insbesondere wobei das Hauptfilter (5) an einer der Frontseite (11) gegenüber liegenden Seite der Flusenfilterkassette (3-10) angeordnet ist.

13. Wäschetrockner (1) nach einem der vorangehenden Ansprüche, wobei der Flusensammelbehälter (6) mindestens teilweise aus einem luftdurchlässigen textilen Material und/oder aus luftdurchlässigem Kunststoff gebildet ist und wobei der Flusensammelbehälter (6) insbesondere der Flusenfilterkassette (3-10) entnehmbar ist.

14. Wäschetrockner (1) nach einem der vorangehenden Ansprüche, wobei der Flusensammelbehälter (6) im Kassettengehäuse (3) angeordnet ist und das Kassettengehäuse (3) einen abnehmbaren Deckel (10) aufweist, welcher den Flusensammelbehälter (6) abdeckt, und insbesondere wobei der Deckel (10) ohne Entnahme der Flusenfilterkassette (3-10) aus dem Wäschetrockner (1) von einer Aussenseite des Wäschetrockners zugänglich ist.

15. Wäschetrockner (1) nach einem der vorangehenden Ansprüche, wobei der Flusenabscheider (6-9) ein Nebenfilter (9) im Absaugluftstrom nach dem Flusensammelbehälter (6) aufweist zum Entfernen restlicher Flusen aus dem Absaugluftstrom, und insbesondere wobei der Nebenfilter (9) mit Wasser reinigbar ist.

16. Wäschetrockner (1) nach einem der vorangehenden Ansprüche mit
einer Entfeuchtungs- und Heizvorrichtung (13) zum Entfeuchten und Heizen des Prozessluftstroms, wobei die Flusenfilterkassette (3-10) im Prozessluftstrom zwischen der Trommel (2) und der Entfeuchtungs- und Heizvorrichtung (13) angeordnet ist, und
einer Rohrleitung (18) von der Flusenfilterkassette (3-10) zu einer Stelle im zwischen der Entfeuchtungs- und Heizvorrichtung (13) und der Trommel (2) zur Führung des Absaugluftstroms nach Verlassen der Flusenfilterkassette (3-10) an der Entfeuchtungs- und Heizvorrichtung (13) vorbei und
einem Absperrventil (17) zum Blockieren der Rohrleitung.

## Claims

1. Laundry dryer (1) with
a drum (2) for receiving laundry,
a first means (14) for generating a process air stream for drying the laundry,
a fluff filter device for removing fluffs from the process air stream, comprising a fluff filter cassette (3-10) and a second means (15) for generating an exhaust air stream,
wherein the fluff filter cassette (3-10) comprises
- a cassette housing (3), a main filter (5) and a fluff precipitator (6-9) with a fluff collection tank (6) and
- is arranged in such a way that the process air stream passes through the main filter (5) and
- is adapted in such a way that the fluffs are removed from the main filter (5) by means of the exhaust air stream,
- wherein the fluff precipitator (6-9) is adapted in such a way that fluffs from the exhaust air stream are precipitated in the fluff collection tank (6),
**characterized in that** the fluff filter cassette (3-10) is removed from the laundry dryer (1) for cleaning as single component assembly.

2. Laundry dryer (1) according to claim 1, wherein the main filter (5) has a first side (51) and a second side (52), arranged in such a way that the process air stream flows through the main filter (5) in a direction from the first side (51) to the second side (52) and the exhaust air stream flows through the main filter (5) in a direction from the second side (52) to the first side (51).

3. Laundry dryer (1) according to claim 1, wherein the main filter (5) has a first side (51) and a second side (52), arranged in such a way that the process air stream flows through the main filter (5) in a direction from the first side (51) to the second side (52) and the exhaust air stream flows along the first side (51).

4. Laundry dryer (1) according to one of the preceding claims, wherein the laundry dryer (1) has a controller (16) which is formed in such a way that the first means (14) for generating a process air stream is operated during extraction from the main filter (5) and particularly the power of the first means for generating a process air stream is lower during extraction from the main filter (5) than during the drying operation.

5. Laundry dryer (1) according to one of the preceding claims, wherein the fluff filter cassette (3-10) is arranged such that the process air stream flows into the fluff filter cassette (3-10) from the top and thereafter flows out of the fluff filter cassette (3-10) through a side which is opposed to the front side (11) of the laundry dryer.

6. Laundry dryer (1) according to one of the preceding claims, wherein the main filter (5) has a shape of a circular disk and wherein a rotational drive is provided for rotating the main filter (5) about a circle middle axis (53) of the main filter (5), and particularly wherein the cassette housing (3) has a suction nozzle (4) and is arranged relatively to the main filter (5) in such a way that the suction nozzle (4) extends from the circle middle axis (53) of the main filter (5) to a periphery of the main filter (5).

7. Laundry dryer (1) according to claim 6, wherein the rotational drive is arranged in a stationary way inside the laundry dryer (1) for rotating the main filter (5) and is coupled to the fluff filter cassette (3-10) in a mechanically detachable way, in such a way that the fluff filter cassette (3-10) is removable without the rotational drive.

8. Laundry dryer (1) according to one of the claims 6 or 7, wherein the fluff filter cassette (3-10) has a first toothed wheel (54) and the rotational drive has a second toothed wheel, in such a way that the first toothed wheel (54) and the second toothed wheel engage one another in inserted state of the fluff filter cassette (3-10).

9. Laundry dryer (1) according to one of the claims 6 to 8,
wherein the fluff filter cassette (3-10) forms a filter chamber (21) and a tank chamber (22) which are separated by a separating wall (20),
wherein the fluff collection tank (6) is arranged inside the tank chamber (22),
wherein the filter chamber (21) has an inlet opening (23) for an entry of the process air stream into the fluff filter cassette (3-10) or an outlet opening (24) for releasing the process air stream out of the fluff filter cassette, respectively, and wherein the main filter (6) is arranged at the outlet opening (24), and
wherein the suction nozzle (4) is arranged at the separation wall (20).

10. Laundry dryer (1) according to one of the claims 6 to 9, wherein the fluff collection tank (6) has a sealing lip (8), wherein the sealing lip (8) seals the fluff collection tank (6) against the suction nozzle (4) and the exhaust air stream enters the fluff collection tank (6) through the suction nozzle (4).

11. Laundry dryer (1) according to one of the claims 1 - 5, wherein the fluff collection tank (6) has a sealing lip (8) and the cassette housing (3) has a suction nozzle (4), wherein the sealing lip (8) seals the fluff collection tank (6) against the suction nozzle (4) and the exhaust air stream enters the fluff collection tank (6) through the suction nozzle (4).

12. Laundry dryer (1) according to one of the preceding claims, wherein the fluff filter cassette (3-10) is removable from the laundry dryer (1) from a front side (11), and particularly wherein the main filter (5) is arranged at a side of the fluff filter cassette (3-10) which is opposed to the front side (11).

13. Laundry dryer (1) according to one of the preceding claims, wherein the fluff collection tank (6) is made at least partly of a textile material which is permeable to air and/or of a plastic which is permeable to air and wherein the fluff collection tank (6) is particularly removable from the fluff filter cassette (3-10) .

14. Laundry dryer (1) according to one of the preceding claims, wherein the fluff collection tank (6) is arranged inside the cassette housing (3) and the cassette housing (3) has a removable cover (10) which covers the fluff collection tank (6), and particularly wherein the cover (10) is accessible from outside the laundry dryer without removing the fluff filter cassette (3-10) from the laundry dryer (1).

15. Laundry dryer (1) according to one of the preceding claims, wherein the fluff precipitator (6-9) has an additional filter (9) in the exhaust air stream after the fluff collection tank (6), for removing the rest of the fluffs from the exhaust air stream, and particularly wherein the additional filter (9) can be cleaned with water.

16. Laundry dryer (1) according to one of the preceding claims with
a dehumidification and heating device (13) for dehumidifying and heating the process air stream, wherein the fluff filter cassette (3-10) is arranged in the process air stream between the drum (2) and the dehumidification and heating device (13), and
a pipe (18) from the fluff filter cassette (3-10) to a location between the dehumidification and heating device (13) and the drum (2) for guiding the exhaust air stream past the dehumidification and heating device (13) after leaving the fluff filter cassette (3-10) and
a closing valve (17) for blocking the pipe.

## Revendications

1. Sèche-linge (1) avec
un tambour (2) pour recevoir du linge,
un premier moyen (14) pour générer un flux d'air de processus pour sécher le linge,
un dispositif de filtre à peluches pour enlever des peluches du flux d'air de processus, comprenant une cassette de filtre à peluches (3-10) et un deuxième moyen (15) pour générer un flux d'air d'évacuation,
la cassette de filtre à peluches (3-10) comprenant
- une carcasse de cassette (3), un filtre principal (5) et un séparateur de peluches (6-9) avec un récipient d'accumulation de peluches (6) et
- étant arrangée de sorte que le flux d'air de processus passe à travers le filtre principal (5) et
- étant adaptée de sorte que les peluches sont enlevées du filtre principal (5) à l'aide du flux d'air d'évacuation,
- le séparateur de peluches (6-9) étant adapté de sorte que les peluches du flux d'air d'évacuation sont accumulées dans le récipient d'accumulation de peluches (6),
**caractérisé en ce que** la cassette de filtre à peluches (3-10) est enlevée du sèche-linge (1) pour nettoyage en une seule unité de montage.

2. Sèche-linge (1) selon la revendication 1, le filtre principal (5) ayant un premier côté (51) et un deuxième côté (52), arrangés de sorte que le flux d'air de processus s'écoule à travers le filtre principal (5) dans une direction à partir du premier côté (51) vers le deuxième côté (52) et le flux d'air d'évacuation s'écoule à travers le filtre principal (5) dans une direction à partir du deuxième côté (52) vers le premier côté (51).

3. Sèche-linge (1) selon la revendication 1, le filtre principal (5) ayant un premier côté (51) et un deuxième côté (52), arrangés de sorte que le flux d'air de processus s'écoule à travers le filtre principal (5) dans une direction à partir du premier côté (51) vers le deuxième côté (52) et le flux d'air d'évacuation s'écoule le long du premier côté (51).

4. Sèche-linge (1) selon l'une des revendications précédentes, le sèche-linge (1) ayant une commande (16) formée de sorte que le premier moyen (14) pour générer un flux d'air de processus est opéré pendant l'extraction du filtre principal (5) et particulièrement la puissance du premier moyen pour générer un flux d'air de processus étant inférieure pendant l'extraction du filtre principal (5) que pendant l'opération de séchage.

5. Sèche-linge (1) selon l'une des revendications précédentes, la cassette de filtre à peluches (3-10) étant arrangée de sorte que le flux d'air de processus s'écoule dans la cassette de filtre à peluches (3-10) d'en haut et ensuite s'écoule à l'extérieur de la cassette de filtre à peluches (3-10) à travers un côté opposé au côté de face (11) du sèche-linge.

6. Sèche-linge (1) selon l'une des revendications précédentes, le filtre principal (5) ayant une forme de disque circulaire et un entrainement en rotation étant prévu pour tourner le filtre principal (5) autour d'un axe moyen de cercle (53) du filtre principal (5), et particulièrement la carcasse de cassette (3) ayant une buse d'extraction (4) et étant arrangée par rapport au filtre principal (5) de sorte que la buse d'extraction (4) s'étend à partir de l'axe moyen de cercle (53) du filtre principal (5) vers une périphérie du filtre principal (5).

7. Sèche-linge (1) selon la revendication 6, l'entrainement en rotation étant arrangé de manière stationnaire à l'intérieur du sèche-linge (1) afin de tourner le filtre principal (5) et étant couplé avec la cassette de filtre à peluches (3-10) de manière mécaniquement détachable, de sorte que la cassette de filtre à peluches (3-10) peut être enlevée sans l'entrainement en rotation.

8. Sèche-linge (1) selon l'une des revendications 6 ou 7, la cassette de filtre à peluches (3-10) ayant une première roue dentée (54) et l'entrainement en rotation ayant une deuxième roue dentée, de sorte que la première roue dentée (54) engrène dans la deuxième roue dentée dans un état inséré de la cassette de filtre à peluches (3-10).

9. Sèche-linge (1) selon l'une des revendications 6 à 8,
la cassette de filtre à peluches (3-10) formant une chambre de filtre (21) et une chambre de récipient (22) qui sont séparées par une paroi de séparation (20),
le récipient d'accumulation de peluches (6) étant arrangé à l'intérieur de la chambre de récipient (22),
la chambre de récipient (21) ayant une ouverture d'entrée (23) pour une entrée du flux d'air de processus dans la cassette de filtre à peluches (3-10) ou bien une ouverture de sortie (24) pour libérer le flux d'air de processus à l'extérieur de la cassette de filtre à peluches, et le filtre principal (6) étant arrangé à l'ouverture de sortie (24), et
la buse d'extraction (4) étant arrangée à la paroi de séparation (20).

10. Sèche-linge (1) selon l'une des revendications 6 à 9, le récipient d'accumulation de peluches (6) ayant une lèvre d'étanchéité (8), la lèvre d'étanchéité (8) scellant le récipient d'accumulation de peluches (6) contre la buse d'extraction (4) et le flux d'air d'évacuation entrant dans le récipient d'accumulation de peluches (6) à travers la buse d'extraction (4).

11. Sèche-linge (1) selon l'une des revendications 1 - 5, le récipient d'accumulation de peluches (6) ayant une lèvre d'étanchéité (8) et la carcasse de cassette (3) ayant une buse d'extraction (4), la lèvre d'étanchéité (8) scellant le récipient d'accumulation de peluches (6) contre la buse d'extraction (4) et le flux d'air d'évacuation entrant dans le récipient d'accumulation de peluches (6) à travers la buse d'extraction (4).

12. Sèche-linge (1) selon l'une des revendications précédentes, la cassette de filtre à peluches (3-10) pouvant être enlevée du sèche-linge (1) d'un côté de face (11), et particulièrement le filtre principal (5) étant arrangé d'un côté de la cassette de filtre à peluches (3-10) opposé au côté de face (11).

13. Sèche-linge (1) selon l'une des revendications précédentes, le récipient d'accumulation de peluches (6) étant au moins partiellement en un matériau textile perméable à l'air et/ou d'un plastique perméable à l'air et le récipient d'accumulation de peluches (6) pouvant particulièrement être enlevé de la cassette de filtre à peluches (3-10).

14. Sèche-linge (1) selon l'une des revendications précédentes, le récipient d'accumulation de peluches (6) étant arrangé à l'intérieur de la carcasse de cassette (3) et la carcasse de cassette (3) ayant un couvercle détachable (10) qui couvre le récipient d'accumulation de peluches (6), et particulièrement le couvercle (10) étant accessible de dehors du sèche-linge sans enlever la cassette de filtre à peluches (3-10) du sèche-linge (1).

15. Sèche-linge (1) selon l'une des revendications précédentes, le séparateur de peluches (6-9) ayant un filtre additionnel (9) dans le flux d'air d'évacuation après le récipient d'accumulation de peluches (6), pour enlever le reste de peluches du flux d'air d'évacuation, et particulièrement le filtre additionnel (9) pouvant être nettoyé avec de l'eau.

16. Sèche-linge (1) selon l'une des revendications précédentes, avec
un dispositif de déshumidification et chauffage (13) pour déshumidifier et chauffer le flux d'air de processus, la cassette de filtre à peluches (3-10) étant arrangée dans le flux d'air de processus entre le tambour (2) et le dispositif de déshumidification et chauffage (13), et
un tuyau (18) à partir de la cassette de filtre à peluches (3-10) jusqu'à un endroit entre le dispositif de déshumidification et chauffage (13) et le tambour (2) pour faire passer le flux d'air d'évacuation par le dispositif de déshumidification et chauffage (13) après avoir passé la cassette de filtre à peluches (3-10) et
une soupape de fermeture (17) pour bloquer le tuyau.
